# EUROPÄISCHE PATENTSCHRIFT

(11) **EP 1 343 394 B1**
(45) Veröffentlichungstag und Bekanntmachung des Hinweises auf die Patenterteilung: **21.09.2005**
(21) Anmeldenummer: 01989050.8
(22) Anmeldetag: 17.12.2001
(51) Int. Cl.: A41D 13/04, A41D 31/00

(54) **ARM-, BEIN- UND RUMPFSCHUTZBEKLEIDUNG AUS EINEM METALLRINGGEFLECHT**
PROTECTIVE CLOTHING FOR ARMS, LEGS OR THE TORSO FROM METAL RING BRAIDING
VETEMENT DE PROTECTION DES BRAS, DES JAMBES ET DU TRONC REALISE EN COTTE DE MAILLES

(30) Priorität: 20.12.2000 DE 10064923
(43) Veröffentlichungstag der Anmeldung: 17.09.2003
(73) Patentinhaber: Friedrich Münch GmbH & Co. KG, D-75417 Mühlacker (DE)
(72) Erfinder: HORVATH, Heinrich, 75447 Sternenfels (DE); RITTER, Jörg, 76532 Baden-Baden (DE)
(74) Vertreter: Twelmeier, Ulrich
(86) Internationale Anmeldenummer: PCT/EP2001/014878
(87) Internationale Veröffentlichungsnummer: WO 2002/054897

(56) Entgegenhaltungen:
- DE-U- 7 613 451
- FR-A- 2 798 563
- US-A- 629 901
- US-A- 4 507 353
- US-A- 5 088 123

## Beschreibung

Die vorliegende Erfindung betrifft eine aus einem Metallringgeflecht hergestellte Arm-, Bein- und Rumpfschutzbekleidung.

Aus Metallringgeflecht hergestellte Schutzbekleidungen werden von Personen getragen, die mit Werkzeugen, Maschinen oder Gegenständen umgehen, welche ein besonderes Risiko von Verletzungen, insbesondere Schnittverletzungen des Körpers, vor allem der Gliedmaßen, in sich bergen, z.B. bei der Fleischverarbeitung in Schlachthöfen, in der Geflügel- und Fischindustrie sowie beim Arbeiten mit scharfkantigen Gegenständen in der Metallindustrie, um nur einige der Einsatzmöglichkeiten solcher Schutzbekleidung zu nennen. Metallringgeflechte haben sich für solche Zwecke bislang gut bewährt, weil sie einen hinreichenden Schutz vor Verletzungen bieten und sich wegen ihrer hervorragenden Flexibilität dem Körper bereitwillig anschmiegen und Bewegungen des Körpers nicht behindern. Unter einem Metallringgeflecht wird ein Metallgeflecht verstanden, welches aus Metallringen aufgebaut ist, die einander wechselseitig lose umschlingen.

Die hohe Flexibilität des Metallringgeflechts hat aber auch Nachteile, wie z.B. deutlich wird am Beispiel eines Unterarmschutzes, welcher als Stulpe an einem Handschuh befestigt sein kann. Besteht dieser Unterarmschutz aus einem Metallringgeflecht, so wird er zusammenfallen und sich im Bereich des Handgelenks zusammenschieben, wenn nicht für eine Versteifung gesorgt wird, welche ein Zusammenfallen verhindert, z.B. durch Plastik oder Metallschienen, oder wenn man den Unterarmschutz nicht bis hinter den Ellenbogen verlängert und dort mittels eines den Arm umschließenden Riemens festlegt. Beide beeinträchtigt jedoch die Beweglichkeit des Arms.

Um diesem Nachteil zu begegnen, ist es aus der DE 33 05 841 C2 bekannt, ein Metallringgeflecht durch Stränge aus Silikon oder Kunststoff zu versteifen, in welche Streifen des Metallringgeflechts eingebettet sind. Nachteilig hieran ist, daß derartige Silikon- oder Kunststoffstränge die Reinigung und Desinfektion der Schutzbekleidung erschweren. Hinzu kommt, daß derartige Silikon- oder Kunststoffstränge beim Arbeiten einem starkem Abrieb und Verschleiß unterworfen sind.

Aus der DE-OS 2 147 830 ist eine Schutzbekleidung bekannt, die ein aus metallischen Ringgliedern und kreuzförmigen Schuppengliedern bestehendes Schuppengeflecht aufweist. Durch die beschriebene Anordnung soll ein Säubern des Schuppengeflechtes erleichtert werden. Aus der DE-PS 946 523 ist eine Stechschutzschürze aus einem Metallgeflecht bekannt, in welchem Ringe aus nichtrostendem Stahl durch schuppenförmige Verbindungsglieder aus Leichtmetall miteinander verbunden sind, um das Gewicht des Metallgeflechtes zu verringern.

Der Erfindung liegt die Aufgabe zugrunde, ein teilweise versteiftes Metallringgeflecht für Arm-, Bein- und Rumpfschutzbekleidung zu schaffen, welches leichter zu reinigen, zu desinfizieren und kostengünstig herzustellen ist.

Diese Aufgabe wird gelöst durch eine Schutzbekleidung mit den im Anspruch 1 angegebenen Merkmalen. Vorteilhafte Weiterbildungen der Erfindung sind Gegenstand der Unteransprüche.

Erfindungsgemäß ist vorgesehen, das Metallringgeflecht dadurch zu versteifen, daß in Teilbereichen miteinander verkettete Ringe metallisch stoffschlüssig miteinander verbunden sind. Dies kann beispielsweise durch Verschweißen oder Verlöten erreicht werden, wobei ein Verschweißen, insbesondere durch Preßschweißen, z.B. Punktschweißen oder Rollschweißen, kostengünstig und besonders bevorzugt ist. Diese Maßnahme hat den Vorteil, daß auf nichtmetallische Bestandteile der Schutzbekleidung verzichtet werden kann, wodurch sich eine leicht zu reinigende Schutzbekleidung ergibt. Derartige erfindungsgemäße Schutzbekleidung kann vorteilhaft bei hohen Temperaturen sterilisiert werden und aggressiven chemischen und mechanischen Reinigungsmitteln (Waschmittel, Desinfektionsmittel, kräftige Bürsten) ausgesetzt werden, für deren Anwendung Kunststoff zu empfindlich wäre. Insbesondere ist erfindungsgemäße Schutzbekleidung unempfindlich gegen maschinelle Reinigungsverfahren und kann beispielsweise ohne weiteres mit Hochdruckwasserstrahlgeräten und Dampfstrahlgeräten gereinigt werden. Vorteilhaft können erfindungsgemäße Teilbereiche von beliebiger Geometrie versteift werden. Dadurch wird eine günstige Anpassung an vielfältige Einsatz- und Nutzungsmöglichkeiten des Metallringgeflechts bzw. der Schutzbekleidung erreicht.

Ein weiterer Vorteil ist, daß sich eine metallische stoffschlüssige Verbindung miteinander verkettete Ringe mit geringem Aufwand, insbesondere ohne zusätzliche Komponenten der Schutzbekleidung, durchführen läßt, so daß die Schutzbekleidung kostengünstig gefertigt werden kann. Vorteilhaft weist derartige Schutzbekleidung eine glatte, angenehm zu tragende Oberfläche auf, insbesondere sind die versteiften Teilbereiche von geringerer Dicke als beim Stand der Technik und es tritt kein Abrieb auf.

Eine vorteilhafte Weiterbildung der Erfindung sieht vor, daß der metallische Stoffschluß durch Verschweißen oder Verlöten hergestellt ist. Diese Maßnahme hat den Vorteil, daß sich so eine metallische stoffschlüssige Verbindung von miteinander verketteten Ringen kostengünstig bewerkstelligen läßt.

Eine vorteilhafte Weiterbildung der Erfindung sieht vor, daß ein Schweißpunkt jeweils vier miteinander verkettete Ringe verbindet. Diese Maßnahme hat den Vorteil, daß so ein Teilbereich mit möglichst wenigen Schweißpunkten versteift werden kann.

Eine vorteilhafte Weiterbildung der Erfindung sieht vor, daß die versteiften Teilbereiche streifenförmig sind. Diese Maßnahme hat den Vorteil, daß das Metallringgeflecht in Längsrichtung der Streifen nicht mehr zusammengeschoben werden kann, in Richtung quer dazu aber seine gewünschte hohe Flexibilität behält. Die Längsrichtung der Streifen verläuft am besten quer zur Längsrichtung des Geflechts. In der Laufrichtung kann das Metallringgeflecht in relativ großem Ausmaß faltenfrei zusammengeschoben werden, rechtwinklig dazu jedoch nicht. In Handschuhen ist die Laufrichtung deshalb überlicherweise so gewählt, daß sie mit der Längsrichtung der Finger übereinstimmt, so daß das Metallringgeflecht die Bewegungen der Finger bereitwillig mitmacht.

Eine vorteilhafte Weiterbildung der Erfindung sieht vor, daß die Erstreckung der versteiften Teilbereiche, insbesondere die Breite von streifenförmig versteiften Teilbereichen, mindestens das dreifache des Außendurchmessers der Ringe beträgt. Diese Maßnahme hat den Vorteil, daß sich die Belastungen, welche die versteiften Streifen auf Biegung beanspruchen auf eine größere Anzahl von Schweißpunkte verteilen, wodurch eine längere Haltbarkeit der Versteifungen erreicht wird.

Eine vorteilhafte Weiterbildung der Erfindung sieht vor, daß die Teilbereiche als unterbrochene Streifen ausgebildet sind. Diese Maßnahme hat den Vorteil, daß ein Zusammenschieben des Metallringgeflechts in Längsrichtung der Streifen verhindert wird und gleichzeitig durch die Unterbrechungen der Streifen eine gewisse Flexibilität erhalten bleibt, welche den Tragekomfort der Schutzbekleidung erhöht.

Eine vorteilhafte Weiterbildung der Erfindung sieht vor, daß der Abstand zwischen sich nicht kreuzenden, einander benachbarten, versteiften Teilbereichen wenigstens das Doppelte des Außendurchmessers der Ringe des Metallringgeflechts beträgt. Diese Maßnahme hat den Vorteil, daß die versteiften Teilbereiche flexibel gegeneinander bewegt werden können, was den Tragekomfort der Schutzbekleidung erhält.

Eine vorteilhafte Weiterbildung der Erfindung sieht vor, daß die Außenkonturen der Schutzbekleidung stabilisiert sind. Für manche Anwendungen, wie beispielsweise Schürzen, ist es vorteilhaft, wenn die Außenkonturen, also die Ränder, versteift sind, während der innere Bereich flexibel bleibt.

Eine vorteilhafte Weiterbildung der Erfindung sieht vor, daß die versteiften Teilbereiche ballige Strukturen stabilisieren. Diese Maßnahme hat den Vorteil, daß sich die Schutzbekleidung an Schultern oder Kopf des Trägers anpassen läßt, so daß der Tragekomfort erhöht ist.

Eine vorteilhafte Weiterbildung der Erfindung sieht vor, daß je nach dem Verwendungszweck parallele streifenförmige Teilbereiche oder sich kreuzende streifenförmige Teilbereiche vorgesehen sind. Bei sich kreuzenden Strängen ist das Metallringgeflecht zweidimensional ausgesteift, so daß es in keiner Richtung ungehindert zusammengeschoben werden kann. Ein solches Geflecht eignet sich vor allem für den Schutz von Teilen des Rumpfes, z.B. als Brustschutz. Bei sich nicht kreuzenden Streifen ist das Metallringgeflecht in Richtung quer zu den Streifen zusammenschiebbar und hoch flexibel, ähnlich wie ein unversteiftes Metallringgeflecht. Ein solches Geflecht eignet sich vor allem als Arm- oder Beinschutz. Vorzugsweise verlaufen die Streifen bei einem Arm- oder Beinschutz im wesentlichen in Längsrichtung der Arme oder Beine, um ein Zusammenschieben des Geflechts längs der Arme oder Beine auch ohne besondere Festlegung am Arm oder Bein zu verhindern. Der Grad der Versteifung des Geflechts kann nach dem jeweiligen Verwendungszweck gewählt und durch Variieren des Abstandes, der Breite und der Dicke der versteiften streifenförmigen Teilbereiche in weiten Grenzen eingestellt werden.

Weitere Einzelheiten und Vorteile der Erfindung werden anhand des nachfolgenden Ausführungsbeispiels erläutert. Es zeigen:
- Figur 1: ein Metallringgeflecht mit versteiften Teilbereichen,
- Figur 2: eine geschnittene Seitenansicht eines unversteiften Metallringgeflechts,
- Figur 3: eine geschnittene Seitenansicht eines versteiften Teilbereiches,
- Figur 4: eine Draufsicht und eine geschnittene Seitenansicht eines Ausschnittes eines Metallringgeflechts, und
- Figur 5: eine Draufsicht eines Metallringgeflechts mit Außenkonturstabilisierung.

In den verschiedenen Darstellungen sind übereinstimmende oder einander entsprechende Teile mit übereinstimmenden Bezugszahlen bezeichnet.

Das dargestellte Metallringgeflecht 1 ist aus untereinander gleichen kreisförmigen Ringen 2 gebildet. Innerhalb des Geflechts ist jeder Ring 2 mit vier benachbarten Ringen verkettet; am Rand des Geflechts und an Nahtstellen, welche zur Anpassung der Form des Geflechts an die Kontur eines Körperteils gebildet werden, ist der Grad der Verkettung natürlich geringer.

Figur 1 zeigt ein Stück Metallringgeflecht 1, welches in den Teilbereichen 3a, 3b, 3c dadurch versteift ist, daß in diesen Teilbereichen 3a, 3b, 3c miteinander verkettete Ringe durch Preßschweißung metallisch stoffschlüssig miteinander verbunden sind. Der Teilbereich 3a ist dabei als durchgehender Streifen ausgeführt, während die Teilbereiche 3b und 3c als unterbrochene Streifen ausgeführt sind, was den Vorteil einer größeren Flexibilität bietet. Natürlich können auch anders geformte Teilbereiche - insbesondere gebogene oder einander überkreuzende - Streifen im Metallringgeflecht 1 versteift werden. Die Verwendung streifenförmiger Teilbereiche bietet dabei den Vorteil, daß die versteifte Fläche insgesamt gering gehalten und gleichzeitig die gewünschte Versteifung der Schutzbekleidung erreicht werden kann. Eine möglichst kleine versteifte Fläche senkt die Fertigungskosten und erhöht den Tragekomfort. Die in Figur 1 gezeigten streifenförmigen Teilbereiche 3a, 3b, 3c weisen eine Breite von drei Ringdurchmessern auf. Selbstverständlich können diese Teilbereiche 3a, 3b, 3c auch schmaler oder breiter ausgeführt werden. Je breiter man sie jedoch ausführt, desto mehr büßt die Schutzbekleidung an Flexibilität ein, worunter der Tragekomfort leidet. Führt man die versteiften Teilbereiche 3a, 3b, 3c schmäler aus, so wird eine geringere Zahl von Schweißpunkten 4 entsprechend stärker belastet. Dies kann zu einem Brechen von Schweißpunkten 4 oder Metallringen 2 führen und so die Langlebigkeit der Schutzbekleidung beeinträchtigen.

Figur 2 zeigt einen Querschnitt einer Seitenansicht eines unversteiften Metallringgeflechts 1. Figur 3 zeigt einen entsprechenden Querschnitt eines versteiften Teilbereiches 3. Das Versteifen erfolgt durch Preßschweißen. Wie man durch Vergleich der Figuren 2 und 3 sieht, bewirkt dies auch, daß das Metallringgeflecht 1 in den versteiften Teilbereichen 3a, 3b, 3c merklich flacher wird.

Figur 4 zeigt in einer Draufsicht und in einer entsprechenden geschnittenen Seitenansicht an einem Ausschnitt des Metallringgeflechtes 1 ein Beispiel der Verflechtung der Ringe 2. Bei einer solchen Verflechtung von Metallringen 2 werden stets vier miteinander verkettete Metallringe 2 durch einen Schweißpunkt 4 miteinander metallisch stoffschlüssig verbunden. Das Verschweißen geschieht dabei durch Preßschweißung. Selbstverständlich sind auch andere Verschweißungen oder Verlötungen denkbar. Durch Preßschweißen erreicht man jedoch kostengünstig eine dauerhafte Verbindung von jeweils vier miteinander verkettete Metallringen 2 durch einen einzigen Schweißpunkt 4. Legt man das Metallringgeflecht zum Verschweißen auf eine gewölbte Oberfläche, so lassen sich dadurch auch ballige Strukturen versteifen, so daß eine Anpassung an Kopf oder Schulter des Trägers erreicht wird. Vorteilhaft erhöht sich so der Tragekomfort.

Figur 5 zeigt ein Metallringgeflecht 1 mit einem versteiften Teilbereich 3d als Außenkonturstabilisierung. Vorteilhaft sind so die Außenkonturen versteift, während der innere Bereich flexibel bleibt, was beispielsweise für Schürzen günstig ist. Eine solche Außenkonturstabilisierung kann durchgehend, wie in Figur 5 gezeigt, oder auch unterbrochen ausgeführt sein.

## Patentansprüche

1. Arm-, Bein- und Rumpfschutzbekleidung aus einem Metallringgeflecht (1), welches in Teilbereichen (3a, 3b, 3c) **dadurch** versteift ist, daß in diesen Teilbereichen (3a, 3b, 3c) miteinander verkettete Ringe (2) metallisch stoffschlüssig miteinander verbunden sind.

2. Schutzbekleidung nach Anspruch 1, **dadurch gekennzeichnet, daß** der metallische Stoffschluß durch Verschweißen oder Verlöten hergestellt ist.

3. Schutzbekleidung nach einem der vorstehenden Ansprüche, **dadurch gekennzeichnet, daß** der metallische Stoffschluß durch Preßschweißung hergestellt ist.

4. Schutzbekleidung nach einem der vorstehenden Ansprüche, **dadurch gekennzeichnet, daß** ein Schweißpunkt jeweils vier miteinander verkettete Ringe (2) verbindet.

5. Schutzbekleidung nach einem der vorstehenden Ansprüche, **dadurch gekennzeichnet, daß** die versteiften Teilbereiche (3a, 3b, 3c) streifenförmig ausgebildet sind.

6. Schutzbekleidung nach einem der vorstehenden Ansprüche, **dadurch gekennzeichnet, daß** die Erstreckung der versteiften Teilbereiche (3a, 3b, 3c), insbesondere die Breite von streifenförmigen versteiften Teilbereichen (3a, 3b, 3c), mindestens das Dreifache des Außendurchmessers der Ringe (2) des Metallringgeflechts (1) beträgt.

7. Schutzbekleidung nach einem der vorstehenden Ansprüche, **dadurch gekennzeichnet, daß** die versteiften Teilbereiche (3a, 3b, 3c) als unterbrochene Streifen ausgebildet sind.

8. Schutzbekleidung nach einem der vorstehenden Ansprüche, **dadurch gekennzeichnet, daß** der Abstand zwischen sich nicht kreuzenden, einander benachbarten, versteiften Teilbereichen (3a, 3b, 3c) wenigstens das Doppelte des Außendurchmessers der Ringe (2) des Metallringgeflechts (1) beträgt.

9. Schutzbekleidung nach einem der vorstehenden Ansprüche in Verbindung mit Anspruch 5, **dadurch gekennzeichnet, daß** die streifenförmigen Teilbereiche (3a, 3b, 3c) ungefähr parallel zueinander verlaufen.

10. Schutzbekleidung nach einem der Ansprüche 1 bis 8 in Verbindung mit Anspruch 5, **dadurch gekennzeichnet, daß** einander kreuzende streifenförmige Teilbereiche (3a, 3b, 3c) vorgesehen sind.

11. Schutzbekleidung nach einem der vorstehenden Ansprüche, **dadurch gekennzeichnet, daß** die Außenkonturen der Schutzbekleidung versteift sind.

12. Schutzbekleidung nach einem der vorstehenden Ansprüche, **dadurch gekennzeichnet, daß** die versteiften Teilbereiche (3a, 3b, 3c) ballige Strukturen stabilisieren.

13. Schutzbekleidung zum Umschließen von Armen oder Beinen nach einem der Ansprüche 1 bis 9, **dadurch gekennzeichnet, daß** die versteiften Teilbereiche (3a, 3b, 3c) im wesentlichen in Längsrichtung der Arme oder Beine verlaufen.

## Claims

1. Protective clothing for arms, legs and the torso, made from a metal ring braiding (1), wherein individual sections (3a, 3b, 3c) of the metal ring braiding are stiffened by the fact that interlaced rings (2) are linked by way of a metallic material fit in these individual sections (3a, 3b, 3c).

2. The protective clothing as defined in Claim 1, **characterised in that** the metallic material fit is produced by welding, brazing or soldering.

3. The protective clothing as defined in any of the preceding claims, **characterised in that** the metallic material fit is produced by pressure welding.

4. The protective clothing as defined in any of the preceding claims, **characterised in that** any welding point connects four interlaced rings (2).

5. The protective clothing as defined in any of the preceding claims, **characterised in that** the stiffened individual sections (3a, 3b, 3c) have the shape of stripes.

6. The protective clothing as defined in any of the preceding claims, **characterised in that** the dimension of the stiffened individual sections (3a, 3b, 3c), especially the width of stiffened stripe-like individual sections (3a, 3b, 3c), is equal to at least three times the outer diameter of the rings (2) of the metal ring braiding (1).

7. The protective clothing as defined in any of the preceding claims, **characterised in that** the stiffened individual sections (3a, 3b, 3c) are configured as interrupted stripes.

8. The protective clothing as defined in any of the preceding claims, **characterised in that** the distance between neighbouring stiffened individual sections (3a, 3b, 3c), that do not cross each other, is at least equal to twice the outer diameter of the rings (2) of the metal ring braiding (1).

9. The protective clothing as defined in any of the preceding claims in combination with Claim 5, **characterised in that** the stripe-like individual sections (3a, 3b, 3c) extend approximately in parallel one to the other.

10. The protective clothing as defined in any of the Claims 1 to 8 in combination with Claim 5, **characterised in that** crossing stripe-like individual sections (3a, 3b, 3c) are provided.

11. The protective clothing as defined in any of the preceding claims, **characterised in that** the outer contours of the protective clothing are stiffened.

12. The protective clothing as defined in any of the preceding claims, **characterised in that** the stiffened individual sections (3a, 3b, 3c) act to stabilise bulging structures.

13. Protective clothing intended to enclose arms and legs as defined in any of Claims 1 to 9, **characterised in that** the stiffened individual sections (3a, 3b, 3c) extend substantially in the longitudinal direction of the arms or legs, resp.

## Revendications

1. Revêtement de protection pour les bras, pour les jambes et pour le tronc constitué d'une tresse d'anneaux métalliques (1), qui est renforcée dans des zones partielles (3a, 3b, 3c) de telle sorte que, dans ces zones partielles (3a, 3b, 3c), des anneaux (2) enchaînés les uns aux autres sont reliés fermement les uns aux autres par voie métallique.

2. Revêtement de protection selon la revendication 1, **caractérisé en ce que** la liaison ferme par voie métallique est obtenue par soudage ou par brasage.

3. Revêtement de protection selon l'une quelconque des revendications précédentes, **caractérisé en ce que** la liaison ferme par voie métallique est obtenue par soudage par pression.

4. Revêtement de protection selon l'une quelconque des revendications précédentes, **caractérisé en ce qu'**un point de soudure relie respectivement quatre anneaux (2) enchaînés les uns aux autres.

5. Revêtement de protection selon l'une quelconque des revendications précédentes, **caractérisé en ce que** les zones partielles renforcées (3a, 3b, 3c) sont réalisées en forme de bandes.

6. Revêtement de protection selon l'une quelconque des revendications précédentes, **caractérisé en ce que** l'étendue des zones partielles renforcées (3a, 3b, 3c), en particulier la largeur des zones partielles renforcées en forme de bandes (3a, 3b, 3c), représente au moins le triple du diamètre externe des anneaux (2) de la tresse d'anneaux métalliques (1).

7. Revêtement de protection selon l'une quelconque des revendications précédentes, **caractérisé en ce que** les zones partielles renforcées (3a, 3b, 3c) sont réalisées en forme de bandes interrompues.

8. Revêtement de protection selon l'une quelconque des revendications précédentes, **caractérisé en ce que** la distance séparant.des zones partielles renforcées (3a, 3b, 3c) réciproquement voisines et qui ne se croisent pas, représente au moins le double du diamètre externe des anneaux (2) de la tresse d'anneaux métalliques (1).

9. Revêtement de protection selon l'une quelconque des revendications précédentes en liaison avec la revendication 5, **caractérisé en ce que** les zones partielles en forme de bandes (3a, 3b, 3c) s'étendent en étant approximativement parallèles les unes aux autres.

10. Revêtement de protection selon l'une quelconque des revendications 1 à 8 en liaison avec la revendication 5, **caractérisé en ce qu'**on prévoit des zones partielles en forme de bandes (3a, 3b, 3c) qui se croisent mutuellement.

11. Revêtement de protection selon l'une quelconque des revendications précédentes, **caractérisé en ce que** les contours externes du revêtement de protection sont renforcés.

12. Revêtement de protection selon l'une quelconque des revendications précédentes, **caractérisé en ce que** les zones partielles renforcées (3a, 3b, 3c) stabilisent des structures de forme bombée.

13. Revêtement de protection pour entourer des bras ou des jambes selon l'une quelconque des revendications 1 à 9, **caractérisé en ce que** les zones partielles renforcées (3a, 3b, 3c) s'étendent essentiellement dans la direction longitudinale des bras ou des jambes.
